# EUROPÄISCHE PATENTSCHRIFT

(11) **EP 3 052 880 B1**
(45) Veröffentlichungstag und Bekanntmachung des Hinweises auf die Patenterteilung: **07.04.2021**
(21) Anmeldenummer: 14777358.4
(22) Anmeldetag: 30.09.2014
(51) Int. Cl.: F25D 27/00, F25D 23/06, F25D 25/02

(54) **HAUSHALTSKÄLTEGERÄT MIT EINEM AUFNAHMEELEMENT FÜR EINEN FACHBODEN, WELCHES EINE OLED-LICHTQUELLE AUFWEIST**
DOMESTIC REFRIGERATION APPLIANCE WITH A RECEIVING ELEMENT FOR A SHELF, THE RECEIVING ELEMENT BEING PROVIDED WITH AN OLED LIGHT SOURCE
APPAREIL MÉNAGER FRIGORIFIQUE COMPORTANT UN ÉLÉMENT DE RÉCEPTION D'UNE ÉTAGÈRE, MUNI DU DISPOSITIF SOURCE DE LUMIÈRE OLED

(30) Priorität: 02.10.2013 DE 102013220078
(43) Veröffentlichungstag der Anmeldung: 10.08.2016
(73) Patentinhaber: BSH Hausgeräte GmbH, 81739 München (DE)
(72) Erfinder: FÖRSTERLING, Klaus, 83123 Amerang (DE); KESSLER, Andreas, 81827 München (DE); ALT, René, 81541 München (DE); BECKE, Christoph, 83109 Grosskarolinenfeld (DE); EICHER, Max, 80689 München (DE); HARTWEIN, Christine, 80469 München (DE); KLEINLEIN, Philipp, 81371 München (DE); SCHMIDT, Tobias, 81371 München (DE); SCHOLER, Jochen, 81543 München (DE); STAUD, Ralph, 81667 München (DE); TISCHER, Thomas, 85540 Haar (DE)
(86) Internationale Anmeldenummer: PCT/EP2014/070955
(87) Internationale Veröffentlichungsnummer: WO 2015/049241

(56) Entgegenhaltungen:
- EP-A1- 2 816 304
- WO-A2-2010/133478
- WO-A2-2012/021807
- CN-A- 101 093 133
- DE-A1-102009 002 502
- DE-A1-102010 043 422
- KR-A- 20110 088 804
- US-A1- 2009 019 873

## Beschreibung

Die Erfindung betrifft ein Haushaltskältegerät mit einem Innenraum, der zur Aufnahme von Lebensmitteln ausgebildet ist, und durch Wände eines Innenbehälters begrenzt ist, wobei an Vertikalwänden Haltevorrichtungen für zumindest ein Innenraumelement ausgebildet sind.

Es ist bekannt und üblich, dass Haushaltskältegeräte, wie Kühlgeräte, Gefriergeräte oder Kühl-Gefrier-Kombigeräte im Innenraum einen oder mehrere Fachböden aufweisen, auf denen Lebensmittel angeordnet werden können. Die seitliche Halterung dieser Fachböden ist in unterschiedlichsten Ausführungen bekannt. Dazu sind üblicherweise an den seitlichen Vertikalwänden des Innenbehälters einstückig durch beispielsweise ein Tiefziehen angeformte Haltevorrichtungen ausgebildet, auf denen der Fachboden aufliegt. Diese angeformten Nocken bedingen dabei eine relativ zerklüftete Innenseite der Vertikalwand, wodurch auch die Reinigbarkeit dieser Innenseite erschwert ist. Darüber hinaus sind an den Außenseiten dieser Vertikalwände dann Hohlräume gebildet, die es erschweren, Vakuumisolationselemente in einem Zwischenraum zwischen dem Innenbehälter und einem Außenbehälter beziehungsweise einem Außengehäuse anzubringen. Dies, da durch die Unebenheit dieser Außenseite eine möglichst flächige und bündige Anlage eines Vakuumisolationselements schwer oder nicht möglich ist.

Die Haltevorrichtungen mit Aufnahmeelementen für Fachböden sind funktionell eingeschränkt.

Aus der KR 2011 0088804 A ist ein Kühlschrank bekannt. Der Kühlschrank weist flachzylinderförmige Elemente auf, die drehbar an einer Innenseite eines Innenbehälters des Kühlschranks angeordnet sind. Diese flachzylinderförmigen Elemente weisen zwei schnabelförmige Einklipelemente auf, in denen zur Seite stehende Stifte, die an einem Fachboden angeordnet sind, eingeklipst werden können. Dadurch ist der Fachboden gehalten und kann über die Drehung dieser flachzylinderförmigen Elemente auf unterschiedlichen Höhenlagen positioniert werden.

Darüber hinaus ist aus der WO 2012/021807 A2 ein Haushaltskältegerät bekannt. An einer Innenseite eines Innenbehälters sind plattenförmige Verkleidungen angeordnet. In nutförmigen Aufnahmen, die zwischen zwei Balkenelementen dieser Verkleidung gebildet sind, kann ein Randbereich eines Fachbodens aufgenommen werden. Direkt oberhalb und unterhalb dieser nutartigen Aufnahme sind größere Hohlkammern gebildet, in denen jeweils eine Lichtquelle angeordnet ist, sodass Licht aus diesen Hohlkammern ausgestrahlt werden kann.

Es ist Aufgabe der Erfindung, ein Haushaltskältegerät zu schaffen, bei welchem ein Aufnahmeelement für ein Innenraumelement multifunktioneller ausgebildet ist.

Diese Aufgabe wird durch ein Haushaltskältegerät gemäß den Merkmalen des Anspruchs 1 gelöst.

Ein erfindungsgemäßes Haushaltskältegerät umfasst einen Innenraum, der zur Aufnahme von Lebensmitteln ausgebildet ist, und durch Wände eines Innenbehälters begrenzt ist. An Vertikalwänden des Innenbehälters sind Haltevorrichtungen für zumindest ein Innenraumelement, insbesondere einen Fachboden, ausgebildet. Ein wesentlicher Gedanke der Erfindung ist darin zu sehen, dass die Haltevorrichtung ein innenraumseitig angeordnetes schienenartiges Aufnahmeelement für einen Fachboden aufweist, der zumindest einen Führungsbereich zur Aufnahme des Fachbodens aufweist, wobei der Führungsbereich an einer Grundplatte des Aufnahmeelements ausgebildet ist und an einem zum Führungsbereich benachbarten Flächenbereich der Grundplatte ein flächiger Lichtemissionsbereich ausgebildet ist. Durch eine derartige Ausgestaltung wird ein Aufnahmeelement geschaffen, welches multifunktional ausgebildet ist. Neben seiner Trägereigenschaft für den Fachboden ist es darüber hinaus auch ein Lichtelement, welches sehr gezielt und spezifisch das Ausleuchten des Innenraums ermöglicht. Es wird somit im Bereich des Fachbodens und ganz örtlich spezifisch über das Aufnahmeelement eine Lichteinstrahlung in den Innenraum ermöglicht. Auch der Fachboden kann somit sehr spezifisch beleuchtet werden. Darüber hinaus ist durch diese Anbringung des Lichtemissionsbereichs auch eine sehr platzsparende Realisierung erreicht. Eine weitere Durchführung oder Halterung eines separaten Lichtemissionsbereichs an einer Vertikalwand des Innenbehälters ist daher nicht erforderlich. Diese Vertikalwände werden dadurch nicht umfänglich mit weiteren separaten Durchdringungen oder dergleichen beaufschlagt, so dass auch die Herstellung einfacher ist und andererseits die Isolierung des Zwischenraums zwischen dem Innenbehälter und einem Außengehäuse nicht beeinträchtigt ist.

Es ist vorgesehen, dass das Aufnahmeelement einen oberen ersten und einen dazu in vertikaler Richtung beabstandet unteren zweiten Führungsbereich aufweist, und in dem dazwischen ausgebildeten Flächenbereich der Grundplatte der Lichtemissionsbereich ausgebildet ist. Dadurch ist der Lichtemissionsbereich auch quasi von oben und unten durch die Führungsbereiche geschützt angeordnet.

Es ist vorgesehen, dass der zumindest eine Führungsbereich als Führungsschlitz ausgebildet ist. Eine mechanisch zuverlässige Aufnahme und die sichere gleichmäßige und ruckfreie Führung des Aufnahmeelements sind dadurch ermöglicht, ohne dass ein unerwünschtes Verkippen oder Verspreizen des Innenraumelements, insbesondere des Fachbodens, auftreten würde.

Vorteilhaft ist es, dass der Flächenbereich zumindest zu 50 %, insbesondere zumindest zu 80 % als Lichtemissionsbereich ausgebildet ist. Ein derartig großer prozentualer Anteil ermöglicht eine sehr gleichmäßige Lichteinstrahlung in den Innenraum und andererseits auch eine sehr große Lichtmenge einzustrahlen.

Vorzugsweise sind der Führungsbereich und die den Lichtemissionsbereich aufweisende Grundplatte einstückig ausgebildet. Dadurch ist die Bauteilzahl reduziert und die Lichtabstrahlung positionsgenau möglich.

Vorzugsweise ist der Führungsbereich aus einem ersten Kunststoffmaterial und die Grundplatte ist zumindest im Lichtemissionsbereich aus einem dazu unterschiedlichen zweiten Kunststoffmaterial ausgebildet. Dadurch kann ein einfaches 2K-Spritzgussteil erzeugt werden, welches lokal lichtdurchlässig ist oder lichtundurchlässig ist.

Insbesondere ist die Grundplatte im Lichtemissionsbereich als Abdeckung für eine dahinter angeordnete Lichtquelle ausgebildet. Die Grundplatte ist dann an dem Lichtemissionsbereich zumindest transluzent ausgebildet.

Die Grundplatte kann zumindest im Lichtemissionsbereich auch mit einer Licht streuenden Struktur ausgebildet sind, wodurch eine umfänglichere und gleichmäßigere Lichteinstrahlung erfolgen kann.

Es kann bevorzugt vorgesehen sein, dass ein Führungsbereich ein Kippschutzelement und/oder ein Auszugsstoppelement für einen Fachboden aufweist.

Vorzugsweise ist vorgesehen, dass der Lichtemissionsbereich selbst als flächige Lichtquelle ausgebildet ist. Besonders vorteilhaft ist hier, dass die Lichtquelle als eine OLED-Folie und somit als eine organische Leuchtdioden-Folie ausgebildet ist. Diese ist äußerst flach und somit sehr platzsparend ausgebildet und ermöglicht andererseits eine sehr große, flächige gleichmäßige Lichtemission. Die oben genannten Vorteile werden dadurch nochmals begünstigt. Darüber hinaus ist eine derartige Ausgestaltung relativ unempfindlich gegenüber den Umgebungsbedingungen im Innenraum selbst, so dass eine dauerhaft zuverlässige und robuste Lichteinstrahlung in den Innenraum ermöglicht ist.

Vorzugsweise ist vorgesehen, dass in einem hinteren Bereich, insbesondere an einem Übergang zwischen einer seitlichen Vertikalwand und einer Rückwand des Innenbehälters eine Kabeldurchführung für ein Kabel zur Energieversorgung der Lichtquelle ausgebildet ist. Auch diese Ausgestaltung bringt Vorteile im Hinblick auf einen aufgeräumten und platzsparenden Ort für die Energiezufuhr der Lichtquelle. Auch ist hier dann durch das Aufnahmeelement ein gewisser Schutz für die Kabeldurchführung erreicht, so dass auch bei umfänglicher Bestückung mit Lebensmitteln oder dergleichen keine unerwünschte große mechanische Krafteinwirkung auf die Kabeldurchführung erfolgt. Auch diese ist somit im Hinblick auf Krafteinwirkungen verschleißarm positioniert und daher auch dauerhaft funktionsfähig. Darüber hinaus wird durch eine derartige Ausgestaltung auch eine sehr kurze Wegstrecke zwischen der Lichtquelle und der Energiequelle ermöglicht. Bevorzugt ist es, wenn eine Vertikalwand eine sich in den Innenraum gegenüber einer Innenseite der Vertikalwand erhaben ausbildende hohle Tasche aufweist, welche zur Aufnahme eines Halteelements der Haltevorrichtung ausgebildet ist. Das Halteelement erstreckt sich durch zumindest eine Öffnung in der Tasche in den Innenraum. Durch eine derartige Ausgestaltung ist quasi in dieser vertikalen Innenwand integriert diese hohle Tasche ausgebildet, die durch ihre Formgebung die Aufnahme eines Halteelements einerseits mechanisch stabil ermöglicht, andererseits an der Außenseite der Vertikalwand versenkt ermöglicht. Durch diese Ausgestaltung kann im Innenraum eine Befestigung von weiteren Komponenten an dem Halteelement einfach und dennoch stabil erfolgen. Andererseits ist die Außenseite der Vertikalwand durch die Anordnung des Halteelements in der Tasche zumindest teilweise gefüllt, so dass auch hier anderweitige Funktionalität erreicht ist.

Insbesondere ist es in dem Zusammenhang vorteilhaft, dass Vakuumisolationselemente, die in einem Zwischenraum zwischen dem Innenbehälter und einem Außengehäuse angebracht werden können, auch an den Stellen, an denen die Tasche mit dem Halteelement angeordnet ist, im Wesentlichen flächig aufgelegt und angebracht werden können. Somit können auch großflächige Vakuumisolationselemente an dieser Außenseite der Vertikalwand im Bereich der Tasche quasi eben angeordnet werden. Ein weiteres Einbringen oder Ausschäumen eines der zwischen dem Vakuumisolationselement und der Außenseite der Vertikalwand entstehenden Raums ist dadurch nicht mehr erforderlich.

Vorzugsweise ist vorgesehen, dass die Tasche einstückig mit der Vertikalwand ausgebildet ist. Dadurch wird eine Bauteilreduzierung erreicht. Andererseits wird dadurch auch eine dauerhafte Positionsstabilität der Tasche zur Vertikalwand gewährleistet und ein Montageaufwand reduziert. Insbesondere ist der Innenbehälter mit der Tasche aus Kunststoff ausgebildet.

Vorzugsweise ist vorgesehen, dass das Halteelement die Tasche auffüllt, insbesondere eine Außenseite des Halteelements bündig mit an die Tasche angrenzenden Flächenbereichen einer dem Innenraum abgewandten Außenseite der Vertikalwand ist. Die oben genannten Vorteile bezüglich der Befestigung eines Vakuumisolationselements an dieser Außenseite werden dadurch besonders begünstigt.

Vorzugsweise ist vorgesehen, dass sich das Halteelement mit zumindest einem Befestigungsteil zum Befestigen eines Aufnahmeelements für ein Innenraumelement, insbesondere einen Fachboden, durch die zumindest eine Öffnung in der Tasche erstreckt. Das Halteelement erstreckt sich somit beidseits der Vertikalwand und somit auch der Tasche, was eine bauraumminimierte und kompakte Ausgestaltung ermöglicht, andererseits die für die Befestigung eines Aufnahmeelements an den Halteelementen erforderlichen Bereiche des Haltelements leicht zugänglich im Innenraum freiliegend angeordnet sind und eine stabile Befestigung ermöglichen.

Vorzugsweise ist vorgesehen, dass das Befestigungsteil balkenartig ausgebildet ist. Das Aufnahmeelement kann somit an diesem balkenartigen Befestigungsteil aufgesteckt oder verrastet werden. Diese balkenartige Ausgestaltung ist auch mechanisch stabil und kann somit auch entsprechende Gewichtskräfte problemlos aufnehmen.

Vorzugsweise ist vorgesehen, dass das Halteelement eine Basisplatte aufweist, und das Befestigungsteil beabstandet zu Rändern der Basisplatte angeordnet ist. Dieses Befestigungsteil ist somit nach innen versetzt zu den Rändern, die die Ausmaße der Basisplatte begrenzen, angeordnet. Dadurch wird eine relativ gleichmäßige Befestigung des Halteelements in der Tasche ermöglicht, so dass auch eine entsprechende Abstützung der Basisplatte an der Außenseite der Tasche erreicht ist.

Bei einer weiteren Ausführung ist vorgesehen, dass sich das Halteelement mit zumindest zwei Befestigungsteilen zum Befestigen eines Aufnahmeelements für ein Innenraumelement, insbesondere bei einem Fachboden, durch jeweils eine von zumindest zwei Öffnungen in der Tasche erstreckt. Bei einer derartigen Ausgestaltung wird ein anderes Konzept der Befestigung des Halteelements in der Tasche einerseits als auch ein anderes Befestigungskonzept des Aufnahmeelements an dem Halteelement andererseits zugrunde gelegt. Auch hier ist somit einerseits die mechanisch stabile Anbringung des Halteelements an der Tasche als auch des Aufnahmeelements an dem Halteelement erreicht. Die beiden Befestigungsteile sind streifenartig beziehungsweise plattenartig gebildet und erstrecken sich parallel in horizontaler Richtung zueinander. Sie sind insbesondere in vertikaler Richtung betrachtet maximal zueinander beabstandet, so dass auch hier die Haltefunktionalitäten, wie sie oben genannt wurden, begünstigt sind.

Vorzugsweise ist vorgesehen, dass die Öffnungen horizontal orientierte Schlitze sind, die parallel und beabstandet zueinander ausgebildet sind.

Insbesondere ist vorgesehen, dass das Halteelement im Querschnitt U-förmig ausgebildet ist und sich die U-Schenkel durch die beiden genannten Öffnungen in den Innenraum erstrecken.

Bei einer alternativen Ausgestaltung kann auch vorgesehen sein, dass das Halteelement im Querschnitt L-förmig ausgebildet ist und sich der L-Schenkel durch dann vorzugsweise lediglich eine Öffnung in der Tasche in den Innenraum erstreckt.

Das Halteelement ist vorzugsweise einstückig ausgebildet und kann aus Kunststoff oder Metall gestaltet sein.

Insbesondere ist vorgesehen, dass ein zum Halteelement separates Aufnahmeelement zur Aufnahme eines Innenraumelements, insbesondere eines Fachbodens, innenraumseitig angeordnet ist und mit dem Halteelement verbunden ist. Das Halteelement fungiert somit insbesondere als Trägerelement für dieses innenraumseitige Aufnahmeelement. An diesem Aufnahmeelement ist dann das Innenraumelement, welches insbesondere ein Fachboden ist, vorzugsweise zerstörungsfrei lösbar anbringbar. Durch eine derartige Ausgestaltung mit mehreren separaten Komponenten der Haltevorrichtung kann deren positionelle Anordnung äußerst kompakt ermöglicht werden und andererseits die mechanische Verbindung der Bauteile zueinander einfach und aufwandsarm ermöglicht werden.

Vorzugsweise ist vorgesehen, dass das Aufnahmeelement als Schiene ausgebildet ist, welche auf der dem Innenraum zugewandten Seite einen Führungsschlitz zur Aufnahme eines Seitenrands des Innenraumelements aufweist. Durch eine derartige Ausgestaltung mit einem Führungsschlitz kann das Innenraumelement, insbesondere ein Fachboden, einfach eingeführt und dann auch horizontal sicher geführt verschoben werden, ohne dass ein Verkippen auftreten würde.

In einer vorteilhaften Ausführung ist vorgesehen, dass das Aufnahmeelement zwei separate Führungsschlitze aufweist, die in vertikaler Richtung des Haushaltskältegeräts betrachtet übereinander und beabstandet zueinander ausgebildet sind und in horizontaler Richtung parallel zueinander verlaufen. Dadurch kann ein Fachboden auf unterschiedlichen Höhenlagen eines einzigen Aufnahmeelements angebracht und eingeschoben werden.

Vorzugsweise ist vorgesehen, dass ein Halteelement durch ein Innenraumelement innenraumseitig vollständig abgedeckt ist. Das Halteelement ist dadurch vor einem Anstoßen und vor einer Verschmutzung geschützt.

Vorzugsweise ist vorgesehen, dass ein Führungsschlitz in einem Aufnahmeelement in einem vorderen ersten Bereich eine geringere lichte Höhe aufweist, als in einem hinteren Bereich, wodurch ein Auszugsstopp für das Innenraumelement ausgebildet ist. Integriert in diesen Führungsschlitz ist somit quasi durch eine einfache Ausgestaltung, nämlich eine Schlitzhöhenveränderung, ein derartiges Auszugsstoppelement realisiert.

Es ist vorgesehen, dass das Aufnahmeelement einen Lichtemissionsbereich aufweist. Durch eine derartige Ausgestaltung kann eine sehr spezifische örtliche Positionierung des Lichtemissionsbereichs ermöglicht werden, wodurch eine Ausleuchtung des Innenraums gezielter und gleichmäßiger erfolgen kann. Es kann in dem Zusammenhang vorgesehen sein, dass eine oder mehrere Lichtquellen beabstandet zu dem Lichtemissionsbereich, gegebenenfalls auch innenraumextern angeordnet sind und das Licht dieser Lichtquellen dann beispielsweise über Lichtleiter zu dem Lichtemissionsbereich geleitet werden und emittiert werden. In einer vorteilhaften Ausführung ist vorgesehen, dass der Lichtemissionsbereich als Lichtquelle ausgebildet ist und somit quasi direkt im Innenraum an dem Aufnahmeelement angeordnet ist.

Bei einer weiteren Ausgestaltung kann auch vorgesehen sein, dass die als Führungsschlitze ausgebildeten Führungsbereiche in dem Aufnahmeelement in ihrer Höhenlage und somit in vertikaler Richtung veränderbar sind. Insbesondere kann in dem Zusammenhang vorgesehen sein, dass ein einstückiges Aufnahmeelement als Ganzes relativ zur Vertikalwand in der Höhenlage veränderbar ist.

Weitere Merkmale der Erfindung ergeben sich aus den Ansprüchen, den Figuren und der Figurenbeschreibung. Die vorstehend in der Beschreibung genannten Merkmale und Merkmalskombinationen, sowie die nachfolgend in der Figurenbeschreibung genannten und/oder in den Figuren alleine gezeigten Merkmale und Merkmalskombinationen sind nicht nur in der jeweils angegebenen Kombination, sondern auch in anderen Kombinationen oder in Alleinstellung verwendbar, ohne den Rahmen der Erfindung zu verlassen. Es sind somit auch Ausführungen von der Erfindung als umfasst und offenbart anzusehen, die in den Figuren nicht explizit gezeigt und erläutert sind, jedoch durch separierte Merkmalskombinationen aus den erläuterten Ausführungen hervorgehen und erzeugbar sind.

Ausführungsbeispiele der Erfindung werden nachfolgend anhand schematischer Zeichnungen näher erläutert. Es zeigen:
- Fig. 1: eine perspektivische schematische Darstellung eines Ausführungsbeispiels eines erfindungsgemäßen Haushaltskältegeräts;
- Fig. 2: eine perspektivische Darstellung einer seitlichen Vertikalwand des Haushaltskältegeräts gemäß Fig. 1 mit einem abgenommenen oberen Aufnahmeelement für einen Fachboden;
- Fig. 3: eine perspektivische Schnittdarstellung der seitlichen Vertikalwand gemäß von Fig. 2;
- Fig. 4: eine perspektivische Schnittdarstellung eines Ausführungsbeispiels eines Halteelements, wie es in einer in Fig. 3 gezeigten Tasche in der Vertikalwand angeordnet ist;
- Fig. 5: eine perspektivische Darstellung eines Ausführungsbeispiels eines Aufnahmeelements für einen Fachboden;
- Fig. 6: eine perspektivische Darstellung einer weiteren Ausführung eines Innenbehälters eines Haushaltskältegeräts mit einer seitlichen Vertikalwand;
- Fig. 7: die Darstellung gemäß Fig. 6 mit einem unterschiedlichen Montagezustand eines Halteelements;
- Fig. 8: eine weitere perspektivische Ansicht eines Ausführungsbeispiels eines erfindungsgemäßen Haushaltskältegeräts; und
- Fig. 9: eine weitere perspektivische Ansicht eines Ausführungsbeispiels eines erfindungsgemäßen Haushaltskältegeräts.

In den Figuren werden gleiche oder funktionsgleiche Elemente mit den gleichen Bezugszeichen versehen.

In Fig. 1 ist ein Haushaltskältegerät 1 gezeigt, welches zur Aufnahme von Lebensmitteln ausgebildet ist. Das Haushaltskältegerät 1 kann beispielsweise ein Kühlgerät oder ein Gefriergerät oder ein Kühl-Gefrier-Kombigerät sein.

Das Haushaltskältegerät 1 ist zur Aufnahme von haushaltsüblichen Mengen von Lebensmitteln, wie Speisen und Getränken, ausgebildet. Es umfasst einen Innenraum 2, der zur Aufnahme der Lebensmittel ausgebildet ist. Dieser Innenraum 2 ist durch einen Innenbehälter 3 begrenzt, wobei dieser zwei gegenüberliegende seitliche Vertikalwände 4 und 5, eine Rückwand 6, eine Deckenwand 7 und eine Bodenwand 8 aufweist. Frontseitig weist der Innenbehälter 3 eine Beschickungsöffnung auf, die durch eine Tür 9 verschließbar ist.

Darüber hinaus umfasst das Haushaltskältegerät 1 ein Außengehäuse 10, welches den Innenbehälter 3 umgibt, wobei zwischen dem Innenbehälter 3 und dem Außengehäuse 10 ein Zwischenraum 11 ausgebildet ist. In diesem Zwischenraum 11 sind zumindest bereichsweise Vakuumisolationselemente angeordnet, so dass eine thermische Isolierung erreicht ist.

In den Innenraum 2 sind in Anzahl und Position lediglich beispielhaft Fachböden 12 und 13 gezeigt. Auf diesen können Lebensmittel aufgebracht und gelagert werden. Die Fachböden 12 und 13 sind an den seitlichen Vertikalwänden 4 und 5 gehalten, wobei dazu jeweils Haltevorrichtungen ausgebildet sind.

In Fig. 2 ist in einer perspektivischen Darstellung das Haushaltskältegerät 1 mit Blick in den Innenraum 2 gezeigt. Es ist ein Blick auf die seitliche Vertikalwand 4 gezeigt, wobei hier an einer oberen Haltevorrichtung 14 ein Aufnahmeelement 15, welches im im Innenraum 2 montierten Zustand angeordnet ist und zur Aufnahme eines als Fachboden ausgebildeten Innenraumelements ausgebildet ist.

Die in Fig. 1 positionell und anzahlmäßig nur schematisch und beispielhaft gezeigten Fachböden 12 und 13 sind in Fig. 2 ebenfalls wieder gezeigt.

Die Haltevorrichtung 14 weist in der gezeigten Ausführung zwei separate Halteelemente 16 (Fig. 4) auf, die mit einer Basisplatte 17 außerhalb des Innenraums 2 angeordnet sind, und sich mit einem Befestigungsteil 18, das an der Basisplatte 17 einstückig angeformt ist, in den Innenraum 2 erstrecken.

Dazu umfasst die seitliche Vertikalwand 4 Taschen 19 und 20, die einstückig in der Vertikalwand 4 ausgebildet sind.

Wie dazu in einer Schnittdarstellung in der x-y-Ebene in Fig. 3 gezeigt ist, bildet sich die stellvertretend auch für die analog ausgebildete Tasche 20 gezeigte Tasche 19 als in Richtung des Innenraums 2 gegenüber einer Innenseite 4a der Vertikalwand 4 erhaben ausgebildete hohle Tasche aus. Der Hohlraum 19a ist in dem Zusammenhang zur Aufnahme des Halteelements 16 vorgesehen. Insbesondere ist vorgesehen, dass im montierten Zustand des Halteelements 16 in der Tasche 19 das Befestigungsteil 18 sich durch eine Öffnung 19b in der Tasche 19 in den Innenraum 2 erstreckt. Darüber hinaus ist vorgesehen, dass die Basisplatte 17 so dimensioniert ist, dass im eingesetzten Zustand der Hohlraum 19a maximal ausgefüllt ist, und eine Rückseite 17a, die dem Innenraum 2 abgewandt ist, vorzugsweise bündig mit einer Außenseite 4b der Vertikalwand 4 angeordnet ist. Ein beispielhaft gezeigtes Vakuumisolationselement 28 liegt vollflächig an der Außenseite 4b und der Rückseite 17a an.

In Fig. 2 ist auch die schienenartige Ausgestaltung des Aufnahmeelements 15 gezeigt. Dies kann beispielsweise ein einstückiges Kunststoffteil sein. Wie bei der Ausgestaltung in Fig. 2 ebenfalls zu erkennen ist, umfasst das Aufnahmeelement 15 eine Grundplatte 21, an der zwei als Führungsschlitze 22 und 23 ausgebildete Führungsbereiche ausgebildet sind. Die Führungsschlitze 22 und 23 verlaufen in horizontaler Richtung und somit in z-Richtung und sind parallel und beabstandet zueinander angeordnet. Jeder Führungsschlitz 22 beziehungsweise 23 ist durch eine jeweils obere Schlitzwand 22a beziehungsweise 23a und eine untere Schlitzwand 22b beziehungsweise 23b begrenzt.

Die Grundplatte 21 weist in vertikaler Richtung betrachtet zwischen den Führungsschlitzen 22 und 23 einen Flächenbereich 24 auf, der eine dem Innenraum 2 zugewandte Innenseite umfasst. Dieser Flächenbereich 24 kann zumindest zu 50 %, vorzugsweise zu zumindest 80 % als Lichtemissionsbereich 25, insbesondere als Lichtquelle selbst, ausgebildet sein. Vorzugsweise ist in dem Zusammenhang eine OLED-Folie angeordnet.

In Fig. 5 ist eine vergrößerte Darstellung der Ausführung in Fig. 2 gezeigt, wobei hier das Aufnahmeelement 15 an den Halteelementen 16, wie sie in den Taschen 19 und 20 jeweils als separate Teile verbaut sind, angeordnet ist. Das Aufnahmeelement 15 verdeckt die Befestigungsteile 18 vollständig und ist an diesen Befestigungsteilen 18 angesteckt oder angerastet.

Darüber hinaus ist in Fig. 5 auch zu erkennen, dass sich eine in y-Richtung bemessene lichte Höhe der Führungsschlitze 22 und 23 über die Länge, die in z-Richtung bemessen ist, zumindest einmal variiert. In einem vorderen Bereich 22c ist diese lichte Höhe kleiner als in einem hinteren Bereich 22d. Entsprechendes ist bei den Bereichen 23c und 23d vorgesehen. Dazu ist somit an einer Stufe 22e beziehungsweise 23e ein Anschlag gebildet, der als Auszugstoppelement dient. Ein Seitenrand 12a des Fachteilers 12, der im Beispiel gemäß Fig. 5 in dem Führungsschlitz 23 angeordnet und geführt ist, schlägt somit an dieser Stufe 23e mit einer Verdickung 12b an. In y-Richtung ist diese Verdickung 12b somit insbesondere größer als die lichte Höhe in dem vorderen Bereich 23c.

In Fig. 6 ist in einer perspektivischen Ansicht von oben ein weiteres Ausführungsbeispiel des Haushaltskältegeräts 1 gezeigt. Bei dieser Ausführung ist die Tasche 19 mit einer horizontal gebildeten oberen schlitzartigen Öffnung 19c und einer dazu parallelen unteren schlitzartigen Öffnung 19d gebildet. Das Halteelement 16 ist hier als im Querschnitt L-förmig oder insbesondere U-förmig gestaltet und weist wiederum eine Grundplatte 17 und an dem oberen und dem unteren Rand daran umgebogene streifenförmige beziehungsweise laschenförmige Befestigungsteile 18a und 18b auf. Im montierten Zustand füllt auch hier die Grundplatte 17 den Hohlraum 19a, wie er auch bei der Ausführung in Fig. 6 vorhanden ist, vorzugsweise aus und die Befestigungsteile 18a und 18b erstrecken sich durch die Öffnungen 19c und 19d in den Innenraum 2. Das Aufnahmeelement 15 kann auch hier wieder mechanisch kompatibel mit diesen Befestigungsteilen 18a und 18b gekoppelt werden, beispielsweise zusammengesteckt oder verrastet werden. Auch hier erstreckt sich das Aufnahmeelement 15 insbesondere ausnahmslos nur im Innenraum 2 und greift nicht durch die Vertikalwand 4 hindurch nach außen.

In Fig. 7 ist der montierte Zustand des Halteelements 16 gezeigt.

In Fig. 8 ist in einer weiteren perspektivischen Darstellung des Haushaltskältegeräts 1 zur Verdeutlichung eine Mehrzahl von Ausführungsbeispielen für Lichtemissionsbereiche, insbesondere flächige Lichtquellen im Flächenbereich 24 gezeigt. Bei der oberen Ausgestaltung ist der Flächenbereich 24 zu 50 % von dem Lichtemissionsbereich 25 abgedeckt. Bei einer weiter unten gezeigten Ausführung ist die Abdeckung des Flächenbereichs 24 durch den Lichtemissionsbereich 25 zumindest 90, insbesondere zumindest 95 %.

Darüber hinaus ist beispielhaft gezeigt, dass in einem Übergang 26 zwischen der seitlichen Vertikalwand 4 und der ebenfalls als Vertikalwand gebildeten Rückwand 6 eine Kabeldurchführung 27 ausgebildet ist, welche zur Durchführung für ein Kabel zur Energieversorgung der flächigen Lichtquelle, die eine OLED-Folie ist, ausgebildet ist.

In Fig. 9 ist in einer perspektivischen Explosionsdarstellung ein weiteres Ausführungsbeispiel gezeigt. Dort ist vorgesehen, dass nicht als Schlitze sondern als Führungsauflagen 22' und 23' ausgebildete Führungsbereiche einstückig mit der Grundplatte 21 ausgebildet sind, wobei hier insbesondere die Führungsauflagen 22' und 23' aus einem ersten, insbesondere opaken, Kunststoffmaterial, und die Grundplatte 21, insbesondere zumindest im Lichtemissionsbereich 25, aus einem zumindest transluzenten, zweiten Kunststoffmaterial ausgebildet sind, so dass insbesondere ein 2K-Spritzgussteil ausgebildet ist.

Bei dieser Ausführung ist der Lichtemissionsbereich 25 selbst keine Lichtquelle, sondern bildet eine Abdeckung für eine dahinter angeordnete Lichtquelle 29. Zumindest dieser Lichtemissionsbereich 25 der Grundplatte 21 kann auch Licht streuend strukturiert sein. Hinter der Grundplatte 21 kann des weiteren auch noch ein Reflektor 30 angeordnet sein, so dass das Licht der Lichtquelle 29 gezielt umgelenkt und reflektiert werden kann.

Nicht nur bei dieser Ausführung gemäß Fig. 9 kann an dem Führungsbereich auch ein Auszugsstopp und/oder ein Kippschutzelement für den Fachteiler 12 ausgebildet sein. Beispielhaft ist durch eine Stufe ein Auszugstopp 31 in der Führungsauflage 22' integriert zu erkennen. Im montierten Endzustand deckt die Grundplatte 21 die Lichtquelle 29 und den Reflektor 30 vollständig ab. Der Fachteiler 12 liegt mit seinem Seitenrand 12a auf der Führungsauflage 22' auf.

### Bezugszeichenliste

- 1: Haushaltskältegerät
- 2: Innenraum
- 3: Innenbehälter
- 4: Vertikalwand
- 4a: Innenseite
- 4b: Außenseite
- 5: Wand
- 6: Rückwand
- 7: Wand
- 8: Wand
- 9: Tür
- 10: Außengehäuse
- 11: Zwischenraum
- 12: Fachboden
- 12a: Seitenrand
- 12b: Verdickung
- 13: Fachboden
- 14: Haltevorrichtung
- 15: Aufnahmeelement
- 16: Halteelement
- 17: Basisplatte
- 17a: Rückseite
- 18: Befestigungsteil
- 18a, b: Befestigungsteile
- 19: Tasche
- 19a: Hohlraum
- 19b: Öffnung
- 19c, d: schlitzartige Öffnungen
- 20: Tasche
- 21: Grundplatte
- 22: Führungsschlitz
- 22': Führungsauflage
- 22a: obere Schlitzwand
- 22b: untere Schlitzwand
- 22c: vorderer Bereich
- 22d: hinterer Bereich
- 22e: Stufe
- 23: Führungsschlitz
- 23': Führungsauflage
- 23a: obere Schlitzwand
- 23b: untere Schlitzwand
- 23c: Bereich
- 23d: Bereich
- 23e: Anschlag
- 24: Flächenbereich
- 25: Lichtemissionsbereich
- 26: Übergang
- 27: Kabeldurchführung
- 28: Vakuumisolationselement
- 29: Lichtquelle
- 30: Reflektor
- 31: Auszugsstopp

## Patentansprüche

1. Haushaltskältegerät (1) mit einem Innenraum (2), der zur Aufnahme von Lebensmitteln ausgebildet ist, und durch Wände (4 bis 8) eines Innenbehälters (3) begrenzt ist, wobei an Vertikalwänden (4, 5, 6) Haltevorrichtungen (14) für zumindest einen Fachboden (12, 13) ausgebildet sind, wobei mindestens eine der Haltevorrichtungen ein innenraumseitig angeordnetes schienenartiges Aufnahmeelement (15) für einen Fachboden (12, 13) aufweist, das zumindest einen Führungsbereich (22, 23; 22', 23') zur Aufnahme des Fachbodens (12, 13) aufweist, wobei der Führungsbereich (22, 23; 22', 23') an einer Grundplatte (21) des Aufnahmeelements (15) ausgebildet ist und an einem zum Führungsbereich (22, 23; 22', 23') benachbarten Flächenbereich (24) der Grundplatte (21) ein flächiger Lichtemissionsbereich (25) ausgebildet ist, **dadurch gekennzeichnet, dass** das Aufnahmeelement (15) einen oberen ersten (22; 22') und einen dazu in vertikaler Richtung beabstandet unteren zweiten Führungsbereich (23; 23') aufweist, und in den dazwischen ausgebildeten Flächenbereich (24) der Grundplatte (21) der Lichtemissionsbereich (25) ausgebildet ist.

2. Haushaltskältegerät (1) nach Anspruch 1, **dadurch gekennzeichnet, dass** der Flächenbereich (24) zumindest zu 50%, insbesondere zumindest zu 80%, als Lichtemissionsbereich (25) ausgebildet ist.

3. Haushaltskältegerät (1) nach einem der vorhergehenden Ansprüche, **dadurch gekennzeichnet, dass** der Führungsbereich (22, 23; 22', 23') und die den Lichtemissionsbereich (25) aufweisende Grundplatte (21) einstückig ausgebildet sind.

4. Haushaltskältegerät (1) nach Anspruch 3, **dadurch gekennzeichnet, dass** der Führungsbereich (22, 23; 22', 23') aus einem ersten Kunststoffmaterial und die Grundplatte (21) zumindest im Lichtemissionsbereich (25) aus einem dazu unterschiedlichen zweiten Kunststoffmaterial ausgebildet sind.

5. Haushaltskältegerät (1) nach einem der vorhergehenden Ansprüche, **dadurch gekennzeichnet, dass** der Lichtemissionsbereich (25) als flächige Lichtquelle ausgebildet ist.

6. Haushaltskältegerät (1) nach Anspruch 5, **dadurch gekennzeichnet, dass** die Lichtquelle eine OLED-Folie ist.

7. Haushaltskältegerät (1) nach einem der Ansprüche 1 bis 4, **dadurch gekennzeichnet, dass** hinter der Grundplatte (21), insbesondere hinter dem, Lichtemissionsbereich (25), zumindest eine Lichtquelle (29) angeordnet ist.

8. Haushaltskältegerät (1) nach einem der Ansprüche 5 bis 7, **dadurch gekennzeichnet, dass** in einem hinteren Bereich, insbesondere an einem Übergang (26) zwischen einer seitlichen Vertikalwand (4, 5) und einer Rückwand (6) des Innenbehälters (3), eine Kabeldurchführung (27) für ein Kabel zur Energieversorgung der Lichtquelle (25, 29) ausgebildet ist,
wobei der zumindest eine Führungsbereich als Führungsschlitz (22, 23) oder Führungsauflage (22', 23') ausgebildet ist.

9. Haushaltkältegerät (1) nach einem der vorhergehenden Ansprüche, **dadurch gekennzeichnet, dass** eine Vertikalwand (4, 5, 6) eine sich in den Innenraum (2) gegenüber einer Innenseite (4a) der Vertikalwand (4, 5, 6) erhaben ausbildende hohle Tasche (19, 20) aufweist, welche zur Aufnahme eines Halteelements (16) der Haltevorrichtung (14) ausgebildet ist, wobei sich das Halteelement (16) durch zumindest eine Öffnung (19b, 19c, 19d) in der Tasche (19, 20) in den Innenraum (2) erstreckt und an dem Halteelement (16) das Aufnahmeelement (15) befestigt ist.

10. Haushaltskältegerät (1) nach Anspruch 9, **dadurch gekennzeichnet, dass** das Halteelement (16) die Tasche (19, 20) auffüllt, insbesondere eine Außenseite (17a) des Halteelements (16) bündig mit an die Tasche (19, 20) angrenzende Flächenbereiche einer dem Innenraum (2) abgewandten Außenseite (4b) der Vertikalwand (4, 5, 6) ist.

11. Haushaltskältegerät (1) nach Anspruch 9 oder 10, **dadurch gekennzeichnet, dass** sich das Halteelement (16) mit zumindest einem Befestigungsteil (18, 18a, 18b) zum Befestigen des Aufnahmeelements (15) durch die zumindest eine Öffnung (19b, 19c, 19d) in der Tasche (19, 20) erstreckt.

## Claims

1. Household refrigeration appliance (1) with an interior space (2) which is embodied to receive food and is bounded by walls (4 to 8) of an inner container (3), wherein holding devices (14) for at least one shelf (12, 13) are embodied on vertical walls (4, 5, 6), wherein at least one of the holding devices has a rail-like receiving element (15) for a shelf (12, 13) arranged on the interior space side, said receiving element having at least one guide area (22, 23; 22', 23') for receiving the shelf (12, 13), wherein the guide area (22, 23; 22', 23') is embodied on a base plate (21) of the receiving element (15) and a two-dimensional light emission area (25) is embodied on a surface area (24) of the base plate (21) which is adjacent to the guide area (22, 23; 22', 23'), **characterised in that** the receiving element (15) has a top first guide area (22; 22') and a bottom second guide area (23; 23') which is distanced in the vertical direction therefrom, and the light emission area (25) is embodied in the surface area (24) of the base plate (21) which is embodied therebetween.

2. Household refrigeration appliance (1) according to claim 1, **characterised in that** the surface area (24) is embodied at least 50%, in particular at least 80%, as a light emission area (25).

3. Household refrigeration appliance (1) according to one of the preceding claims, **characterised in that** the guide area (22, 23; 22', 23') and the base plate (21) having the light emission area (25) are embodied in one piece.

4. Household refrigeration appliance (1) according to claim 3, **characterised in that** the guide area (22, 23; 22', 23') is made from a first plastic material and the base plate (21) at least in the light emission area (25) is made from a second plastic material which differs from the first.

5. Household refrigeration appliance (1) according to one of the preceding claims, **characterised in that** the light emission area (25) is embodied as a two-dimensional light source.

6. Household refrigeration appliance (1) according to claim 5, **characterised in that** the light source is an OLED film.

7. Household refrigeration appliance (1) according to one of claims 1 to 4, **characterised in that** at least one light source (29) is arranged behind the base plate (21), in particular behind the light emission area (25).

8. Household refrigeration appliance (1) according to one of claims 5 to 7, **characterised in that** a cable feedthrough (27) for a cable for supplying energy to the light source (25, 29) is embodied in a rear region, in particular at a transition (26) between a lateral vertical wall (4, 5) and a rear wall (6) of the inner container (3),
wherein the at least one guide area is embodied as a guide slot (22, 23) or guide support (22', 23').

9. Household refrigeration appliance (1) according to one of the preceding claims, **characterised in that** a vertical wall (4, 5, 6) has a hollow pocket (19, 20) which is embodied to be raised in the interior space (2) with respect to an interior side (4a) of the vertical wall (4, 5, 6), said pocket being embodied to receive a holding element (16) of the holding device (14), wherein the holding element (16) extends through at least one opening (19b, 19c, 19d) in the pocket (19, 20) into the interior space (2) and the receiving element (15) is fastened to the holding element (16).

10. Household refrigeration appliance (1) according to claim 9, **characterised in that** the holding element (16) fills up the pocket (19, 20), in particular an exterior side (17a) of the holding element (16) is flush with surface areas, adjoining the pocket (19, 20), of an exterior side (4b) of the vertical wall (4, 5, 6) which faces away from the interior space (2).

11. Household refrigeration appliance (1) according to claim 9 or 10, **characterised in that** the holding element (16) with at least one fastening part (18, 18a, 18b) for fastening the receiving element (15) extends through the at least one opening (19b, 19c, 19d) in the pocket (19, 20).

## Revendications

1. Appareil frigorifique électroménager (1) comprenant un espace intérieur (2) réalisé pour le logement de denrées, délimité par les parois (4 à 8) d'un réservoir intérieur (3), dans lequel des dispositifs de retenue (14) pour au moins une tablette (12, 13) sont réalisés sur des parois verticales (4, 5, 6), au moins un des dispositifs de retenue comprenant un élément de logement (15) pour une tablette (12, 13) réalisé comme un rail situé côté espace intérieur, lequel comprend au moins une zone de guidage (22, 23; 22', 23') pour le logement de la tablette (12, 13), la zone de guidage (22, 23; 22', 23') étant réalisée sur une plaque de fond (21) de l'élément de logement (15) et une zone électroluminescente (25) plate étant réalisée sur une zone plaine (24) de la plaque de fond (21) à proximité de la zone de guidage (22, 23; 22', 23'),
**caractérisé en ce que** l'élément de logement (15) comprend une première zone de guidage supérieure (22; 22') et une deuxième (23; 23'), inférieure, écartée de celle-ci dans le sens vertical, et la zone électroluminescente (25) est réalisée dans la zone plaine (24) de la plaque de fond (21) réalisée entre elles.

2. Appareil frigorifique électroménager (1) selon la revendication 1, **caractérisé en ce que** la zone plaine (24) est réalisée au moins à 50%, en particulier au moins à 80%, en tant que zone électroluminescente (25).

3. Appareil frigorifique électroménager (1) selon l'une des revendications précédentes, **caractérisé en ce que** la zone de guidage (22, 23; 22', 23') et la plaque de fond (21) comprenant la zone électroluminescente (25) sont réalisées d'un seul tenant.

4. Appareil frigorifique électroménager (1) selon la revendication 3, **caractérisé en ce que** la zone de guidage (22, 23; 22', 23') est réalisée en une première matière synthétique et la plaque de fond (21) est réalisée, au moins dans la zone électroluminescente (25), en une deuxième matière synthétique différente de la première.

5. Appareil frigorifique électroménager (1) selon l'une des revendications précédentes, **caractérisé en ce que** la zone électroluminescente (25) est réalisée en tant que source lumineuse plate.

6. Appareil frigorifique électroménager (1) selon la revendication 5, **caractérisé en ce que** la source lumineuse est une feuille OLED.

7. Appareil frigorifique électroménager (1) selon l'une des revendications 1 à 4, **caractérisé en ce que** derrière la plaque de fond (21), en particulier derrière la zone électroluminescente (25) se trouve au moins une source lumineuse (29).

8. Appareil frigorifique électroménager (1) selon l'une des revendications 5 à 7, **caractérisé en ce que** dans une zone arrière, en particulier sur une transition (26) entre une paroi verticale latérale (4, 5) et une paroi arrière (6) du réservoir intérieur (3), un passe-câble (27) est réalisé pour un câble d'alimentation en énergie de la source lumineuse (25, 29),
la au moins une zone de guidage étant réalisée en tant que fente de guidage (22, 23) ou appui de guidage (22', 23').

9. Appareil frigorifique électroménager (1) selon l'une des revendications précédentes, **caractérisé en ce qu'**une paroi verticale (4, 5, 6) présente une poche (19, 20) creuse se formant en relief dans l'espace intérieur (2) en face d'un côté intérieur (4a) de la paroi verticale (4, 5, 6), laquelle est réalisée pour le logement d'un élément de retenue (16) du dispositif de retenue (14), l'élément de retenue (16) s'étendant dans l'espace intérieur (2) à travers au moins un orifice (19b, 19c, 19d) dans la poche (19, 20) et l'élément de logement (15) étant fixé sur l'élément de retenue (16).

10. Appareil frigorifique électroménager (1) selon la revendication 9, **caractérisé en ce que** l'élément de retenue (16) comble la poche (19, 20), en particulier un côté extérieur (17a) de l'élément de retenue (16) affleure avec un côté extérieur (4b) de la paroi verticale (4, 5, 6) tournant le dos à l'espace intérieur (2) sur des zones plaines contigües à la poche (19, 20).

11. Appareil frigorifique électroménager (1) selon la revendication 9 ou 10, **caractérisé en ce que** l'élément de retenue (16) comprenant au moins une partie de fixation (18, 18a, 18b) pour la fixation de l'élément de logement (15) s'étend à travers le au moins un orifice (19b, 19c, 19d) dans la poche (19, 20).
